# FASCICULE DE BREVET EUROPEEN

(11) **EP 0 102 674 B1**
(45) Date de publication et mention de la délivrance du brevet: **16.06.1987**
(21) Numéro de dépôt: 83201255.3
(22) Date de dépôt: 01.09.1983
(51) Int. Cl.: G07F 5/08, G07F 11/04

(54) **Distributeur à prépayement**
Münzbetätigte Ausgabevorrichtung
Coin-freed dispenser

(30) Priorité: 06.09.1982 CH 5284/82
(43) Date de publication de la demande: 14.03.1984
(73) Titulaire: Pulver, Jean-Emile, 2300 La Chaux-de-Fonds (CH); Junod, Pierre-Alexis, CH-2400 Le Locle (CH)
(72) Inventeur: Pulver, Jean-Emile, 2300 La Chaux-de-Fonds (CH); Junod, Pierre-Alexis, CH-2400 Le Locle (CH)
(74) Mandataire: Meylan, Robert Maurice

## Description

La présente invention a pour objet un distributeur à prépayement susceptible de recevoir des pièces de monnaie de valeurs différentes, comprenant un boîtier destiné à contenir les objets à vendre, un monnayeur triant les pièces de monnaie selon leur valeur, des moyens d'extraction verrouillés par un dispositif de verrouillage déverrouillable par des moyens de déverrouillage mis en oeuvre par l'introduction d'un montant prescrit en pièces de monnaie.

On connaît des distributeurs à prépayement du type défini ci-dessus, pour la vente d'articles divers, par exemple des titres de transport ou des jetons de parking. Ces distributeurs comportent des moyens de comptage électroniques ou électro-mécaniques délicats et coûteux. Ils doivent donc être reliés à une source de courant électrique et ne peuvent pas être utilisés n'importe où, notamment en plein air, loin de toute source de courant.

Dans un appareil musical à prépayement de ce type (US-A-1 833 724) on a proposé d'utiliser des billes pour actionner un contact et pour établir directement un circuit électrique. Ces billes sont mises en circulation par un électro-aimant alimenté par l'introduction de la monnaie.

Dans un appareil mécanique il a été d'autre part proposé d'utiliser des billes comme moyen de payement et de déverrouillage (FR-A-2 444 980). Les billes s'empilent les unes sur les autres en un nombre déterminé, la bille du dessus établissant une liaison mécanique avec une tige de déverrouillage. Ce système a pour inconvénient de nécessiter l'achat de billes.

La présente invention a pour but de réaliser un distributeur entièrement mécanique, robuste et susceptible d'être installé en plein air foin de toute source de courant.

Le distributeur selon l'invention est caractérisé par le fait que le dispositif de verrouillage comprend essentiellement un verrou basculant et que les moyens de déverrouillage comprennent un moyen de déviation des pièces de monnaie selon leur valeur, un moyen de comptage des unités de monnaie constitué essentiellement d'un jeu de billes emmagasinées dans un premier canal, oblique, et d'un jeu de bascules retenant les billes de ce premier canal, reliées en cascade l'une derrière l'autre et munies chacune d'un levier placé respectivement sur la trajectoire déviée d'une sorte de pièce de monnaie de telle sorte que la chute d'une pièce sur l'un des leviers actionne la bascule solidaire de ce levier et toutes les bascules précédentes se trouvant en aval et libère au moins une bille, un deuxième canal, incliné, étant prévu pour recevoir des billes libérées, ce deuxième canal comprenant une butée mobile, réglable en fonction du montant prescrit, contre laquelle viennent s'accumuler les billes, ainsi qu'un trou latéral en face duquel est disposé un doigt susceptible de pénétrer dans ce trou, ce doigt coopérant avec l'extrémité d'un levier pivoté en un point intermédiaire sur un axe susceptible de se déplacer à l'encontre d'une force élastique, l'autre extrémité du levier coopérant cinématiquement avec les moyens d'extraction, ledit levier portant en outre un élément lui permettant d'actionner le verrou basculant, le tout de telle sorte que lorsque ledit doigt ne rencontre aucune bille, ledit levier pivote autour de son point intermédiaire, qui reste immobile, en repoussant le doigt, alors que lorsque ledit doigt rencontre une bille ledit levier pivote sur ce doigt, entraînant son axe de pivotement intermédiaire, dans une position dans laquelle le verrou basculant occupe une position de libération des moyens d'extraction.

Le levier peut être actionné directement par une tirette, un poussoir ou un levier actionné par un utilisateur.

Pour modifier la somme à encaisser, il suffit de déplacer la butée retenant les billes dans le deuxième canal.

Différents moyens peuvent être envisagés pour ramener les billes dans le premier canal, un moyen particulièrement simple consiste à relier cinématiquement la butée mobile à la tirette, poussoir ou levier d'extraction pour remonter les billes dans un prolongement du deuxième canal aboutissant à l'entrée du premier canal.

Les dessins annexés représentent, à titre d'exemple, une forme d'exécution de l'invention sous la forme d'un distributeur de journaux.
La figure 1 en représente une vue générale en perspective, le boîtier vu en transparence et dans laquelle certains éléments secondaires ont été supprimés pour la clarté du dessin.
La figure 2 est une vue en élévation du dispositif de comptage et de verrouillage.
La figure 3 est une vue en coupe selon III-III de la figure 2.
La figure 4 est une vue en élévation selon la direction A de la figure 2 montrant certains éléments essentiels du mécanisme de déverrouillage, en position de repos.
La figure 5 est une vue analogue à la figure 4 montrant le mécanisme en action en présence du montant nécessaire.
La figure 6 est une vue analogue à la figure 4 montrant le mécanisme en action en absence du montant nécessaire.
La figure 7 est une vue de détail et en coupe selon VII-VII de la figure 2.
La figure 8 représente une variante d'exécution du dispositif antifraude.
La figure 9 représente une variante d'exécution du mécanisme d'extraction des journaux.
La figure 10 représente une première variante d'exécution du mécanisme de remontée des billes.
La figure 11 représente une variante d'exécution du mécanisme de verrouillage de la tirette.
La figure 12 représente une seconde variante d'exécution du mécanisme de remontée des billes.

Le distributeur de journaux représenté à la figure 1 comprend un bâti 1 sur lequel sont montées des parois telles que 2 formant un boîtier abritant d'une part le mécanisme du distributeur et d'autre part les journaux 3 à distribuer. Ceux-ci sont empilés sur un plancher non représenté soutenu par une traverse 4.

Le mécanisme de verrouillage et de déverrouillage est monté sur un bâti vertical 5. L'extraction se fait au moyen d'une tirette 6 munie d'une poignée en forme de boule 7. Les pièces de monnaie sont introduites dans une fente verticale située en face d'une goulotte 8. En-dessous de cette goulotte de contrôle, est monté un trieur de monnaie 9, connu en soi, et que l'on trouve dans le commerce. Ce trieur est capable de trier les pièces de monnaie selon leurs valeurs. Les pièces ou jetons rejetés peuvent être récupérés par une ouverture 10 de manière connue en soi.

Le mécanisme de verrouillage et de déverrouillage sera décrit en relation avec les figures suivantes. En relation avec la figure 1, on décrira ici le mécanisme d'extraction. Ce mécanisme comporte un arbre vertical 11 pivoté à ses extrémités dans deux paliers 12 et 13. Sur cet arbre 11 est monté un support 14 susceptible de coulisser librement sur l'arbre 11, mais solidaire en rotation de celui-ci. Ce support 14 est muni d'un bras radial 15 sur lequel est monté un galet d'appui 16, à proximité du support 14 et à l'extrémité duquel est monté un bras radial 17, libre en rotation sur le bras 15 et muni à son extrémité d'une aiguille pointue oblique 18.

L'arbre 11 est en outre muni d'un bras radial 19 auquel est attachée l'extrémité d'une cordelette 20 passant sur deux renvois 21 et 22 et dont l'autre extrémité 23 est reliée à la tirette 6. Au bras radial 19 est en outre accroché un ressort de rappel 24 qui a tendance à le maintenir dans la position de repos, représentée à la figure 1. Dans cette position de repos la cordelette 20 est détendue. L'extracteur fonctionne comme suit : lorsque l'utilisateur tire sur la tirette 6, la cordelette 20 se tend après une certaine course de la tirette . correspondant au jaugeage dont il sera question plus loin. Si le dispositif de verrouillage a été déverrouillé, l'utilisateur peut alors tirer sur la tirette au-delà de la distance de jaugeage, ce qui a pour effet d'entraîner l'arbre 11 en rotation par son bras 19. Le support mobile 14 s'appuie librement par le galet 16 sur la pile de journaux 3 et le bras 15 est entraîné en rotation, le galet 16 roulant ou glissant sur les journaux. L'aiguille oblique 18 a tendance à s'enfoncer dans le journal se trouvant sur la pile, ce qui a pour effet d'entraîner ce journal selon un mouvement tournant. Une rotation d'un angle de 20° environ suffit à faire sortir le coin 3a du journal se trouvant sur la pile et à le faire basculer dans le vide. Lorsque l'utilisateur relache la tirette, celle-ci est ramenée en arrière par son propre ressort, tandis que le ressort 24 ramène le bras 15 en position de repos. Pendant ce mouvement de recul, l'aiguille 18 glisse sur la pile de journaux.

Le mécanisme de verrouillage et de déverrouillage est représenté aux figures 2 à 7. Le bâti 5 est constitué par une plaque dans l'épaisseur de laquelle est creusé un premier canal oblique 25, sur la face arrière de la plaque 5, en se référant au dessin. Ce premier canal communique avec un canal d'évacuation 26 oblique, sur la face avant de la plaque 5. Ce canal 26 communique, par un clapet 27, avec un deuxième canal 28, circulaire, s'étendant en-dessous des canaux 25 et 26. Ce canal 28 est prolongé, au-dessus du clapet 27 par un canal circulaire 29 reliant le canal 28 au premier canal oblique 25, à travers la plaque 5, par un passage 30. La partie inférieure du canal 25 est fermée par un jeu de bascules 31, 32, 33 et 34 montées en cascade sur un axe 35 (fig. 7). Un dégagement 36 est prévu dans la plaque 5 pour ces bascules montées sur un support 37. Chacune de ces bascules présente une gorge 38 rectangulaire ouverte vers le bas. Toutes les gorges des bascules sont alignées et leur ouverture s'étend à la fois sur le prolongement du canal 25 et en partie au-dessus du canal d'évacuation 26. Ces bascules sont munies d'un bras 39, respectivement 40, 41 et 42, la longueur de ces bras allant en croissant de la bascule 31 à la bascule 34. En position de repos des bascules, ces bras sont retenus par une butée 43 constituée par une tige parallèle à l'axe 35. Chacune des bascules 32, 33 et 34 présente un prolongement s'engageant dans la bascule voisine située en aval, de telle manière que le basculement de l'une quelconque de ces bascules entraîne le basculement de toutes les bascules situées en aval de celle-ci. En position de repos, les gorges 38 des quatres bascules forment un canal renversé dans lequel est contenu un jeu de billes 44 retenues par une paroi frontale 45. Le diamètre de ces.billes et la largeur des bascules sont tels que les bascules 31 et 32 ont chacune une largeur correspondant au diamètre d'une bille, la largeur de la bascule 33 représentant trois billes et la largeur de la bascule 34 représentant cinq billes. Lorsqu'on fait basculer l'une des bascules, par exemple la bascule 31 (fig. 7), comme représenté en traits mixtes, on voit que la bille 44 peut non seulement s'échapper de la gorge 38, mais qu'elle est poussée par le flanc intérieur de cette gorge dans le canal d'évacuation 26. Grâce à l'accouplement en cascade des bascules, on constate dès lors que si l'on appuie sur le bras 39 on libère une bille, qu'en appuyant sur le bras 40 on libère deux billes, cinq billes étant libérées en appuyant sur le bras 41, et dix billes en appuyant sur le bras 42. Il suffit donc de diriger les pièces de monnaie de 10 centimes, respectivement 20 centimes, 50 centimes et 1 franc sur le levier 39, respectivement 40, 41 et 42 pour libérer un nombre de billes correspondant au montant introduit en unités de 10 centimes. Il est évident que les billes qui s'échappent latéralement sont immédiatement remplacées par de nouvelles billes lorsque les bascules reviennent en position de repos sous l'effet de leur propre poids. A cet effet, il est possible de stocker suffisamment de billes dans le canal 25. Afin de diriger les pièces de monnaie, selon leur valeur, sur les bras correspondants 39 à 42, le trieur de monnaie 9, du commerce, est muni à sa sortie de canaux déflecteurs 46, 47, 48 et 49 dirigeant respectivement les pièces de monnaie de 10 centimes, 20 centimes, 50 centimes et 1 franc sur les bras 39, 40, 41 et 42.

Les billes évacuées par le canal d'évacuation 26 roulent dans le deuxième canal 28 en écartant le clapet 27 où elles sont retenues par une butée 50 constituée par un doigt fixé à l'extrémité d'un bras 51 monté rotativement autour d'un axe 52 et solidaire d'une poulie 53 sur laquelle s'enroule une cordelette 54 dont l'extrémité est fixée à cette poulie. Sous l'effet de son poids propre le bras 51 vient s'appuyer contre une butée 55 montée sur un second bras 56 monté rotativement sur le même axe 52. Ce bras 56, flexible, est muni d'un doigt d'indexage 57 venant s'engager dans l'un des trous d'une série de trous 58 disposés en arc de cercle sur une tôle 59 (voir également figure 3) fixée à une certaine distance de la plaque 5 sur cette dernière. Les canaux 26, 28 et 29 sont fermés latéralement par une plaque 60, de préférence transparente. De l'autre côté le canal 25 est également fermé par une plaque. La plaque 5 présente un trou latéral 61 débouchant dans le canal 28. Ce trou est inférieur au diamètre d'une bille mais laisse passer un doigt 62, perpendiculaire à la plaque 5, poussé par un bras 63, solidaire d'un levier vertical 64. Le doigt 62 est guidé par un tube 65 fixé à la plaque 5 autour duquel est disposé un léger ressort 66 travaillant en compression entre la plaque 5 et une rondelle 67 retenue axialement sur le doigt 62. Le levier 64 est pivoté en un point 68 (fig.4) sur un support mobile 69 monté sur deux tiges 70 et 71 (fig. 2) sur lesquelles est en outre montée une plaque 77, le support 69 étant maintenu normalement en appui contre la plaque 5 par deux ressorts 72 montés autour de chacune des tiges 70 et 71 entre la plaque 77 et la plaque 5. L'extrémité supérieure du levier 64 est munie d'un doigt 73 s'engageant perpendiculairement dans une ouverture 74 de la plaque 5 dans laquelle est logée librement une bille 75. Cette bille s'engage, au repos, dans un rétrécissement biconique 76 de la tirette 6. Contre la plaque 77 s'appuie un doigt 78 solidaire d'un verrou basculant 79 pivoté sur un axe vertical 80. Le maintien en appui est assuré par un ressort 81 entre le verrou et la plaque 5. Le verrou basculant 79 présente à son autre extrémité une tôle conique 81 servant de butée de verrouillage contre laquelle vient buter une plaque de butée 82 solidaire de la tirette 6. Cette tirette porte une seconde plaque de butée 83 à laquelle est attachée l'autre extrémité de la cordelette 54 qui passe sur un renvoi 84. A la plaque 82 est attaché un ressort de rappel 85 dont l'autre extrémité est fixée à la plaque 5. Les plaques 82 et 83 sont elles-mêmes munies de butées 86, 87, 88 et 89, les butées 86 et 88 étant constituées par des vis et donc réglables. Ces butées coopèrent avec deux leviers croisés 90 et 91 montés sur un axe 92 et munis de galets à leurs extrémités. Les deux galets supérieurs coopèrent avec une came excentrique 93 s'appuyant au repos par un doigt 94 contre une butée 95 montée sur la plaque 5. La came 93.est située, au repos, en face d'un rétrécissement 96 de la tirette 6. La came 93 est destinée à bloquer la tirette 6 par coïncement lors d'une nouvelle tentative d'extraction sans être revenu en position de départ de la tirette. La came 93 est striée à cet effet. Les butées 87 et 89 servent à renverser l'excentrique en fin de course des leviers 90 et 91, les galets supérieurs de ces leviers coopèrent avec la came 93 et les butées 86 et 88 coopèrent directement avec la came 92, c'est-à-dire que la butée 88 passe à côté du levier 91.

Le dispositif de comptage et de déverrouillage fonctionne de la manière suivante :

Le doigt 57 du bras 56 est introduit par le vendeur dans le trou 58 correspondant au montant à encaisser. La butée 50 du bras 51 se trouve alors à une distance du trou 61 égale au nombre de billes correspondant au nombre d'unités moins une de 10 centimes du montant à encaisser, ce qui signifie que dès que le nombre de billes se trouvant dans le canal 28 contre la butée 50 atteint le montant à encaisser, le trou 61 est obstrué par la dernière bille. Supposons par exemple que le montant à encaisser est de 70 centimes et que l'acheteur introduit une pièce de 50 centimes et une pièce de 20 centimes. La pièce de 50 centimes arrive sur le bras 41 et actionne les bascules 33, 32 et 31, en libérant cinq billes qui tombent dans le canal d'évacuation 26 et de là dans le canal 28 où elles sont arrêtées par la butée 50. La pièce de 20 centimes tombe sur le bras 40 et actionne les deux bascules 32 et 31 en libérant deux billes qui viennent rejoindre les billes précédentes dans le canal 28. La dernière bille vient se placer en face du trou 61 comme représenté aux figures 4 et 5. Lorsque l'utilisateur tire la tirette 6 la gorge 76 de celle-ci, agissant comme une came, repousse la bille 75 qui repousse à son tour le doigt 73 du levier 64. Cependant, ce levier 64 ne peut pas pivoter autour de son axe 68 car son doigt 62 vient buter contre une bille. Le levier pivote alors autour de ce point d'appui (figure 5) en entraînant son support 69 ainsi que la plaque 77 en comprimant les ressorts 72, la plaque 77 faisant basculer le verrou 79 dont le cône 81 s'écarte alors de la trajectoire de la butée 82 de la tirette. Au bout d'une course de la tirette de 10 mm, nécessaire au jaugeage de la somme encaissée, la cordelette 20 se tend (figure 1) et commence à entraîner le dispositif d'extraction. Simultanément, la cordelette 54 se tend et entraîne le bas 51 en rotation, ce qui a pour effet de remonter les billes dans le canal 29. Dès que celles-ci ont passé le point maximum de ce canal, elles roulent dans le premier canal 25. Le bras 51 est retenu, amorti et repoussé par une butée élastique 97. La tirette relachée revient se placer derrière le cône de verrouillage 81. Le dispositif est prêt à fonctionner pour un nouvel encaissement.

Si le montant encaissé n'est pas suffisant, le trou 61 n'est pas obstrué par une bille. Lorsqu'on tire sur la tirette, le doigt 62 peut alors traverser librement le trou 61 et le levier 64 peut pivoter sur son support 69 sans entraîner celui-ci, de telle sorte que le verrou basculant 79 n'est pas actionné et que la butée 82 de la tirette vient buter contre le verrou 81. On peut relever que l'encaissement d'un montant supérieur au montant nécessaire ne perturbe absolument pas le fonctionnement du dispositif.

En ce qui concerne le dispositif d'extraction (figure 1) relevons encore la présence d'une lame ressort coudée 121 sur laquelle vient s'accrocher automatiquement le support 14 par une gorge 122 lorsqu'on soulève celui-ci, permettant une recharge facile de journaux.

Ce distributeur est susceptible de nombreuses variantes, tant en ce qui concerne la forme et l'inclinaison des canaux pour les billes que la forme des leviers et verrous basculants et l'exécution des moyens de liaisons. Par exemple, le canal 28 pourrait être rectiligne et vertical, le bras rotatif 51 étant alors remplacé par un support animé d'un mouvement de translation vertical.

Une variante d'exécution, particulièrement intéressante, par sa simplicité, du dispositif de sécurité antifraude, est représentée à la figure 8. Sur une distance correspondant à sa course complète, la tirette 6 est munie d'une denture en forme de crémaillère 123 s'étendant entre l'extrémité de la tirette 6 et un dégagement 124 formé par une fraisure de la tirette. Cette crémaillère 123 est destinée à coopérer avec un cliquet 125 de forme rectangulaire et suspendu librement autour d'un axe horizontal 126 porté par un palier fixe solidaire du bâti 5. Dans la position de repos représentée au dessin, le cliquet 125 pend librement dans le dégagement 124 de la tirette. Lorsqu'on tire celle-ci, le cliquet 125 bascule vers la gauche et conserve cette position oblique le long de la crémaillère 123. Si on relache la tirette avant d'arriver en fin de course, le cliquet 125 vient s'arc-bouter contre l'une des dents de la crémaillère 123 et bloque la tirette. Lorsque l'extrémité de la tirette arrive à la position 6', le cliquet 125 peut alors revenir dans la position verticale et la tirette peut être relâchée en faisant basculer le cliquet 125 vers la droite, celui-ci sautant librement sur les dents de la crémaillère 123. Si l'utilisateur retient la tirette dans le but d'éviter l'effet du verrou basculant 81 et qu'il tente de tirer à nouveau sur la tirette, le cliquet 125 vient à nouveau s'arc-bouter sur la crémaillère 123 en bloquant celle-ci. Ce n'est que lorsque l'extrémité de la crémaillère 123 a dépassé le cliquet 125 (comme représenté à la figure 8) que le cliquet peut retomber dans le dégagement 124. Dans cette position la tirette 6 est toutefois à nouveau verrouillée par le verrou basculant 81. La partie biconique de la tirette coopérant avec la bille 75 du dispositif de verrouillage est constituée ici par une came biconique 127 située sur une partie intermédiaire de la tirette.

Une variante avantageuse du mécanisme d'extraction est représentée à la figure 9. L'arbre vertical 11 de la figure 1 est remplacé ici par deux profilés en U 128 et 129 placés verticalement l'un en face de l'autre et reliés rigidement entre eux. Ces deux profilés forment un rail pour un chariot 130 pouvant se déplacer librement verticalement. Un bras radial 131, analogue au bras 15 de la figure 1, est fixé rigidement au chariot 130. Ce bras 131 est muni de deux galets 132 et 133 destinés à rouler sur la pile de journaux 3. Entre les galets 132 et 133 est monté un bras 134 libre en tous sens comme indiqué par les doubles flèches F1 et F2, au moyen d'une articulation à rotule. L'ébat du bras 134 est cependant limité par deux ailes 135 et 136 fixées à son extrémité et qui viennent buter respectivement contre les galets 132 et 133. Comme le bras 17 de la figure 1, le bras 134 est muni d'une aiguille oblique 137 qui vient se planter dans le journal 3 à entraîner. Grâce à la liberté du bras 134, le journal à extraire n'est plus entraîné dans un mouvement de rotation lors de la rotation des profilés 128 et 129 autour de l'axe 138, de telle sorte que le journal peut se déplacer en translation selon la flèche F3 pour tomber ensuite en chute libre selon la flèche F4 pour sortir en position verticale par une fente située au bas du distributeur. Ce dispositif permet d'éjecter tout article plat tels que journaux, revues, magazines, livres de poches, etc. La profondeur de pénétration de l'aiguille 137 dans l'article plat est proportionnelle à la résistance d'avancement offerte par celui-ci. Il n'y a donc pas de risque de glissement. Le dispositif fonctionne en outre pour n'importe quelle épaisseur de journaux sans qu'aucun réglage ne soit nécessaire.

La figure 10 représente une première variante d'exécution du dispositif de remontée des billes. Dans cette variante, le premier canal est formé par la tranche oblique d'une plaque verticale 139 et la plaque verticale 5 du bâti. La tranche 138 est un plan incliné latéralement en direction de la plaque 5 de manière à retenir les billes latéralement. Parallèlement à la plaque 139 est montée une plaque verticale 140 articulée autour d'un axe horizontal 141. La tranche supérieure de la plaque 140 constitue le deuxième canal et elle est à cet effet inclinée légèrement vers la droite. Cette tranche est formée par un plan incliné 142 incliné en direction de la plaque 139. Les billes 44 sont donc retenues latéralement d'un côté par le plan incliné 142 et d'autre part par la plaque 139. La face verticale libre de la plaque 140 est prolongée vers le haut par une plaque 143 empêchant les billes de s'échapper accidentellement et sert d'autre part de support à une butée 144 déplaçable le long d'une glissière 145 et servant à déterminer le montant à encaisser, c'est-à-dire le nombre de billes nécessaire pour obturer un trou de jaugeage 146 prévu dans la plaque 139, trou dont le rôle est le même que celui du trou 61 de la forme d'exécution principale. La plaque 140 est maintenue dans la position représentée au dessin par une butée non représentée. Son extrémité est en outre reliée cinématiquement à la tirette, de telle sorte que lorsque celle-ci est déverrouillée et tirée, la plaque 140 est relevée dans le sens de la flèche F5 pour venir se placer parallèlement à la plaque 139, les billes 44 pouvant alors rouler latéralement dans le premier canal pour venir s'accumuler derrière les bascules 31 à 34 comme décrit précédemment.

Une variante d'exécution du mécanisme de verrouillage de la tirette 6 est représentée à la figure 11.

La tirette 6 est supportée par deux paliers fixes 147 et 148, comme dans la première forme d'exécution. Le mécanisme antifraude est celui représenté à la figure 13. La tirette 6 est solidaire d'un plot 149 présentant un dégagement 150, en dessous de la tirette et une face verticale oblique 151. Au plot 149 est attachée la cordelette 54 actionnant le mécanisme de remontée des billes. Cette cordelette 54 s'enroule autour d'une poulie 152 sur laquelle son extrémité est attachée.

Le verrouillage est assuré par un verrou basculant consistant en une barre 153 montée pivotante autour d'un axe 154 entre deux supports 155 et 156. Au repos cette barre 153 est maintenue dans la position représentée par un ressor non représenté, de telle sorte qu'elle est en face du dégagement 150 du plot 149. Entre les supports 155 et . 156 est en outre monté un levier de jaugeage 157 dont l'axe vertical de pivotement 158 est monté dans deux rainures 159 et 160 perpendiculaires au levier de jaugeage 157 et fermées par une plaque 161 fixée aux extrémités des supports 155 et 156. Des ressorts 162 maintiennent l'axe 158 au fond des rainures 159 et 160. A l'une de ses extrémités le levier de jaugeage 157 porte un galet 163 coopérant avec la face oblique 151 du plot 149 qui tient lieu de came. A son autre extrémité le levier de jaugeage 157 porte un doigt de jaugeage 164 identique au doigt 62 de la première forme d'exécution et coopérant, comme lui, avec les billes 44. Le levier de jaugeage 157 porte en outre un doigt 165 dont l'extrémité vient approximativement en contact avec le levier de verrouillage 153.

Ce mécanisme fonctionne de manière analogue au mécanisme représenté aux figures 1 à 6 : lorsque l'utilisateur tire la tirette le plot 149 écarte le galet 163 du levier de jaugeage 157. Si le montant encaissé est insuffisant, le doigt de jaugeage 164 ne rencontre pas de bille et le levier 157 pivote librement autour de son axe 158 qui ne se déplace pas. En pivotant le levier 157 fait basculer le verrou 153 dont l'extrémité 153a vient alors se placer sur la trajectoire du plot 149 et verrouille la tirette 6. Si le montant encaissé est suffisant, le doigt de jaugeage 164 rencontre une bille 44 et le levier de jaugeage 157 bascule alors sur ce point d'appui en comprimant les ressorts 162 par son axe 158 : le verrou 153 reste immobile et le plot 149 se déplace sans rencontrer son extrémité 153a.

La figure 12 représente une seconde variante d'exécution du mécanisme de remontée des billes 44. Le canal d'accumulation et de jaugeage est constitué ici par un canal vertical 166 dans lequel débouche ledit deuxième canal oblique 26 dans lequel tombent les billes libérées par les bascules 31 à 34. Les billes 44 sont retenues dans ce canal vertical 166 par un doigt horizontal 167 solidaire d'un chariot 168 guidé par une barre verticale 169 et retenue par un doigt 170 solidaire d'un coulisseau 171 dont la position est réglable verticalement sur une colonnette 172, en fonction du montant à encaisser. La hauteur de la colonne de billes stockées permet d'avoir un contrôle visuel du montant versé. Au chariot 168 est attachée l'extrémité d'une cordelette 173 passant sur deux galets 174 et 175 le premier monté sur la barre 169 et le second sur le panneau 5. L'autre extrémité de la cordelette 173 est fixée sur une poulie 176 solidaire en rotation de son axe, lui-même solidaire soit de la poulie 152 (figure 11) soit de la poulie 53 (figure 2). Dans sa partie supérieure le canal vertical 166 est fermé par un clapet de dérivation 177 pouvant basculer vers le haut pour laisser passer les billes 44. Lorsque ce clapet retombe il dévie les billes 44 dans un canal oblique 178 qui débouche dans le canal d'emmagasinage 25.

Ce mécanisme fonctionne de manière analogue au mécanisme représenté à la figure 2 : lorsque la tirette 6 est déverrouillée sa traction entraîne la poulie 53, respectivement la poulie 152, et avec elle la poulie 176 sur laquelle s'enroule la cordelette 173 qui remonte le chariot 168 et avec lui les billes accumulées dans le canal 166 contre le doigt 167. La course du chariot est calculée de telle sorte que doigt 167 ne dépasse pas le bec du clapet de dérivation 177. En permettant au doigt 167 de basculer vers le haut il serait toutefois possible de dépasser le clapet 177 avec le doigt 167. Le canal 166 et la barre de guidage 169 pourraient être obliques. Ils ne doivent pas nécessairement être rectilignes.

## Revendications

1. Distributeur à prépayement susceptible de recevoir des pièces de monnaie de valeurs différentes, comprenant un boîtier (2) destiné à contenir les objets à vendre (3), un monnayeur (9) triant les pièces de monnaie selon leur valeur, des moyens d'extraction (6) verrouillés par un dispositif de verrouillage (79 ; 81 ; 153) déverrouillable par des moyens de déverrouillage mis en oeuvre par l'introduction d'un montant prescrit en pièces de monnaie, caractérisé par le fait que le dispositif de verrouillage comprend essentiellement un verrou basculant (79 ; 81 ; 153) et que les moyens de déverrouillage comprennent un moyen de déviation (46 à 49) des pièces de monnaie selon leur valeur, un moyen de comptage des unités de monnaie constitué essentiellement d'un jeu de billes (44) emmagasinées dans un premier canal, oblique, (25 ; 138) et d'un jeu de bascules (31 à 34) retenant les billes dans ce premier canal, reliées en cascade l'une derrière l'autre et munies d'un levier (39 à 42) placé respectivement sur la trajectoire déviée d'une sorte de pièce de monnaie, de telle sorte que la chute d'une pièce sur l'un des leviers actionne la bascule solidaire de ce levier et toutes les bascules précédentes se trouvant en aval et libère au moins une bille, un deuxième canal incliné (28 ; 142 ; 166) étant prévu pour recevoir Jes billes libérées, ce deuxième canal comprenant une butée mobile (50 ; 144 ; 167), réglable en fonction du montant prescrit, contre laquelle viennent s'accumuler les billes (44), ainsi qu'un trou latéral (61 ; 146) en face duquel est disposé un doigt (62 ; 164) susceptible de pénétrer dans ce trou, ce doigt coopérant avec l'extrémité d'un levier (64 ; 157) pivoté en un point intermédiaire sur un axe (68 ; 158) susceptible de se déplacer à l'encontre d'une force élastique, l'autre extrémité de ce levier (64 ; 157) coopérant cinématiquement avec les moyens d'extraction (6), ledit levier (64 ; 157) portant en outre un élément (77 ; 165) lui permettant d'actionner le verrou basculant (79 ; 164) le tout de telle sorte que lorsque ledit doigt (62 ; 164) ne rencontre aucune bille, le levier (64 ; 157) pivote autour de son point intermédiaire (68 ; 158), qui reste immobile, en repoussant le doigt (62 ; 164) alors que lorsque le doigt rendontre une bille le levier (64 ; 157) pivote sur ce doigt, en entraînant son axe de pivotement intermédiaire dans une position dans laquelle le verrou basculant (79 ; 153) occupe une position de libération des moyens d'extraction (6, 15).

2. Distributeur selon la revendication 1, caractérisé par le fait que les moyens d'extraction comprennent une tirette (6) munie d'une butée (82) retenue par le verrou basculant (79) en position de repos de ce verrou et présentant une partie en forme de came (76) coopérant avec ladite autre extrémité du levier (64) pour le faire pivoter lorsqu'on tire sur la tirette (6), ce levier (64) étant pivoté sur support intermédiaire mobile (69) agissant directement sur le verrou basculant (79) pour le faire basculeren position de libération des moyens d'extraction.

3. Distributeur selon la revendication 1 ou 2, caractérisé par le fait que le deuxième canal (28) est circulaire et que les moyens d'extraction (6) sont reliés cinématiquement à un premier bras rotatif (51) portant ladite butée (50) pour remonter et ramener les billes libérées dans le premier canal (25), un canal de liaison (29) reliant le premier canal au deuxième canal.

4. Distributeur selon la revendication 1, caractérisé par le fait que lesdites bascules (31 à 34) présentent chacune une rainure (38) ouverte vers le bas, alignées dans et sur le premier canal (25), dans laquelle les billes s'engagent librement et sont retenues latéralement par cette rainure dans le premier canal, un canal d'évacuation (26), décalé latéralement et verticalement par rapport au premier canal, étant prévu parallèlement et en-dessous des rainures de telle sorte que le basculement d'une bascule amène l'ouverture de sa rainure en face du canal d'évacuation, permettant ainsi aux billes retenues dans la rainure de cette bascule de s'échapper et de tomber dans le canal d'évacuation et de là dans le deuxième canal.

5. Distributeur selon la revendication 4, caractérisé par le fait que chaque bascule·(31 à 34), à l'exception de la première (31), présente une partie s'engageant sous la bascule précédente se trouvant en aval.

6. Distributeur selon la revendication 2, pour la distribution d'objets plats empilés, caractérisé par le fait que les moyens d'extraction comprennent un arbre vertical (11 ; 128 ; 129) relié cinématiquement à la tirette (6) et sur lequel est monté coulissant, mais solidaire en rotation, un premier bras radial (15 ; 131) muni d'au moins un galet d'appui (16 ; 132 ; 133) destiné à s'appuyer sur la pile d'objets, ce bras radial étant lui-même muni à son extrémité d'un second bras (17: 134) à l'extrémité pointue, s'appuyant librement sur la pile d'objets, de telle sorte qu'une rotation du bras radial principal entraîne, par son bras oblique pointu, l'objet se trouvant sur la pile.

7. Distributeur selon la revendication 2, caractérisé par le fait que la tirette (6) présente une partie dentelée (123) située entre son extrémité et un dégagement (124) coopérant avec un cliquet (125) suspendu librement autour d'un axe horizontal fixe, au-dessus de ladite partie dentelée, de telle manière qu'un mouvement de va-et-vient de la tirette est empêché aussi longtemps que ledit cliquet n'est pas retombé en position vertical soit après l'extrémité de la tirette, soit dans ledit dégagement, de telle sorte que deux extractions successives sont impossibles sans revenir au point de départ.

8. Distributeur selon la revendication 6, caractérisé par le fait que l'arbre vertical est constitué de deux rails (128, 129) dans lesquels se déplace un chariot (130) sur lequel est fixé ledit premier bras radial (131) solidaire en rotation de l'arbre vertical, le second bras (134) étant monté sur le premier bras de telle sorte qu'il peut pivoter aussi bien verticalement qu'horizontalement.

9. Distributeur selon la revendication 1 ou 2, caractérisé par le fait que le deuxième canal, rectiligne (142), est situé sur une partie montée pivotante autour d'un axe horizontal (141) et reliée cinématiquement aux moyens d'extraction de telle sorte qu'elle pivote lors de l'extraction, le deuxième canal venant se placer au niveau du premier canal (138).

10. Distributeur selon la revendication 9, caractérisé par le fait que le premier canal est limité par une paroi verticale et par un plan oblique incliné en direction de ladite paroi verticale et que le deuxième canal est limité par une face verticale jouxtant le côté haut du plan oblique du premier canal et par un plan oblique incliné en direction de ladite face verticale, de telle sorte que lorsque le deuxième canal se trouve à la hauteur du premier canal, les billes roulent latéralement du deuxième canal dans le premier canal.

11. Distributeur selon la revendication 1, caractérisé par le fait que les moyens d'extraction sont constitués par une tirette (6) munie d'un plot (151) présentant un dégagement (150) lui permettant d'éviter le verrou basculant (153) en position de repos de ce verrou, et une partie en forme de came (151) coopérant avec une première extrémité dudit levier (157), ce levier (157) étant muni d'un doigt intermédiaire (165), près de sa seconde extrémité, faisant basculer le verrou basculant (153) lorsqu'il (157) pivote autour de son point intermédiaire (158), amenant le verrou basculant dans la trajectoire dudit plot (151).

12. Distributeur selon l'une des revendications 1, 2 ou 17, caractérisé par le fait que ladite butée (167) est solidaire d'un chariot (168) relié cinématiquement aux moyens d'extraction (6, 15) et susceptible de se déplacer le long d'un guidage (169) s'étendant le long du deuxième canal (166) pour remonter les billes au niveau d'un canal de liaison (178) aboutissant dans le premier canal (25), une butée indexable (170) étant prévue pour déterminer la position de repos du chariot (168), c'est-à-dire le montant à encaisser.

## Claims

1. Coin-operated dispenser capable of receiving coins of different values, comprising a housing (2) intended to contain the objects to be sold (3), a money sorting device (9) which sorts the coins according to their value, extraction means (6) locked by a locking device (79 ; 81 ; 153) which can be unlocked by unlocking means actuated by the introduction of a prescribed amount of money in the form of coins, characterized in that the locking device comprises essentially a lever bolt (79 ; 81 ; 153) and in that the unlocking means comprise a means (46 to 49) for deflecting the coins according to their value, a means for counting the money units, consisting essentially of a set of balls (44) stored in a first oblique channel (25 ; 138) and of a set of lever blocks (31 to 34) retaining the balls inside this first channel and connected in cascade fashion one behind the other and provided with a lever (39 to 42) situated in each case in the deflected trajectory of a coin type, in such a way that, when a coin falls onto one of the levers, the lever block integral with this lever is actuated, together with all the preceding lever blocks located downstream, and at least one ball is released, a second inclined channel (28 ; 142; 166) being provided so as to receive the released balls, this second channel comprising a movable stop (50 ; 144 ; 167) which can be adjusted in accordance with the prescribed amount and against which the balls (44) accumulate, as well as a lateral hole (61 ; 146) opposite which there is a lug (62 ; 164) capable of penetrating inside this hole, this lug co-operating with the end of a lever (64 ; 157) pivoted at a middle point about a pin (68 ; 158) capable of moving against an elastic force, the other end of this lever (64 ; 157) co-operating kinematically with the extraction means (6), the said lever (64 ; 157) carrying moreover a member (77 ; 165) enabling it to operate the lever bolt (79 ; 153), all of which in such a way that, when the said lug (62 ; 164) does not encounter a ball, the lever (64 ; 157) pivots about its middle point (68 ; 158), which remains in a fixed position, pushing back the lug (62 ; 164), whereas, when the lug encounters a ball, the lever (64 ; 157) pivots on this lug, thereby bringing its middle pivoting pin into a position where the lever bolt (79 ; 153) occupies a position releasing the extraction means (6, 15).

2. Dispenser according to Claim 1, characterized in that the extraction means comprise a pull rod (6) provided with a stop (82) retained by the lever bolt (79) when this bolt is in the rest position and having a cam-shaped part (76) co-operating with the said other end of the lever (64) so as to cause it to pivot when the pull rod (6) is pulled, this lever (64) being pivoted on a movable middle support piece (69) acting directly on the lever bolt (79) so as to cause it to pivot into the position where the extraction means are released.

3. Dispenser according to Claim 1 or Claim 2, characterized in that the second channel (28) is circular and the extraction means (6) are connected kinematically to a first rotating arm (51) carrying the said stop (50) so as to raise and bring the released balls back into the first channel (25), a connecting channel (29) joining the first channel to the second channel.

4. Dispenser according to Claim 1, characterized in that the said lever blocks (31 to 34) each have a groove (38) which is open downwards and aligned in and on the first channel (25) and inside which the balls engage freely and are retained laterally by this groove inside the first channel, an outlet channel (26), which is offset laterally and vertically in relation to the first channel, being provided parallel to and below the grooves in such a way that when a lever block pivots, the opening of its groove is brought opposite the outlet channel, thus allowing the balls retained inside the groove of this lever block to escape and fall inside the outlet channel and from there into the second channel.

5. Dispenser according to Claim 4, characterized in that each lever block (31 to 34), apart from the first one (31), has a part engaging underneath the preceding pivoting block located downstream.

6. Dispenser according to Claim 2, for dispensing a flat pile of objects, characterized in that the extraction means comprise a vertical shaft (11 ; 128 ; 129) which is connected kinematically to the pull rod (6) and on which there is mounted slidably, but locked in rotation, a first radial arm (15; 131) provided with at least one pressure roller (16 ; 132, 133) designed to press against the pile of objects, this radial arm itself being provided, at its end, with a second arm (17 ; 134) at the pointed end, resting freely on the pile of objects, in such a way that rotation of the main radial arm also moves, by means of its pointed oblique arm, the object on top of the pile.

7. Dispenser according to Claim 2, characterized in that the pull rod (6) has a toothed part (123) located between its end and a recess (124) co-operating with a ratchet (125) suspended freely about a fixed horizontal pin, above the said toothed part, in such a way that a to-and-fro movement of the pull rod is prevented so long as the said ratchet does not fall back into the vertical position either after the end of the pull rod, or inside the said recess, in such a way that two successive extraction operations cannot be performed without returning to the initial position.

8. Dispenser according to Claim 6, characterized in that the vertical shaft consists of two rails (128, 129) inside which a carriage (130) moves, on which carriage the said first radial arm (131) locked in rotation with the vertical shaft is fixed, the second arm (134) being mounded on the first arm in such a way that it is able to pivot both vertically and horizontally.

9. Dispenser according to Claim 1 or Claim 2, characterized in that the second rectilinear channel (142) is located on a part mounted pivotably about a horizontal pin (141) and connected kinematically to the extraction means in such a way that it pivots during extraction, the second channel being positioned at the same height as the first channel (138).

10. Dispenser according to Claim 9, characterized in that the first channel is limited by a vertical wall and by an oblique plane inclined in the direction of the said vertical wall and in that the second channel is limited by a vertical face. contiguous to the top side of the oblique plane of the first channel and by an oblique plane inclined in the direction of the said vertical face, in such a way that when the second channel is located at the same height as the first channel, the balls roll laterally from the second channel into the first channel.

11. Dispenser according to Claim 1, characterized in that the extraction means consist of a pull rod (6) provided with a block (151) having a recess (150) enabling it to avoid the lever bolt (153) when this bolt is in the rest position, and a cam-shaped part (151) co-operating with a first end of the said lever (157), this lever (157) being provided with a middle lug (165), close to its second end, causing the lever bolt (153) to pivot when it (157) pivots about its middle point (158), bringing the lever bolt into the trajectory of the said block (151).

12. Dispenser according to one of Claims 1, 2 or 17, characterized in that the said stop (167) is integral with a carriage (168) connected kinematically to the extraction means (6, 15) and capable of moving along a guide piece (169) extending along the second channel (166) so as to raise the balls to the height of a connecting channel (178) leading into the first channel (25), an indexable stop (170) being provided in order to determine the rest position of the carriage (168), i. e. the amount to be collected.

## Patentansprüche

1. Münzbetätigte Ausgabevorrichtung, geeignet zur Annahme von Geldstücken unterschiedlicher Werte, mit einem Gehäuse (2) zur Aufnahme der auszugebenden Gegenstände (3), einem die Geldstücke nach ihrem Wert sortierenden Münzprüfer (9) sowie mit einer mittels einer Verriegelungseinrichtung (79 ; 81 ; 153) verriegelten Auszieheinrichtung (6), welche von einer Entriegelungseinrichtung entriegelbar ist, wenn sie durch Einwurf eines vorgegebenen Betrages an Geldstücken betätigt wird, dadurch gekennzeichnet, dass die Verriegelungseinrichtung im wesentlichen einen Schwenkriegel (79, 81 ; 153) und die Entriegelungseinrichtung eine Ablenkung (46 bis 49) für die Geldstücke nach ihrem Wert aufweist und dass ein Zähler der Geldeinheiten im wesentlichen aus einem Satz von Kugeln (44) besteht, die in einem ersten, schrägen Kanal (25 ; 138) untergebracht sind, sowie aus einem die Kugeln in diesem ersten Kanal haltenden Satz von Wippen (31 bis 34), die in Kaskade eine hinter der anderen miteinander verbunden und mit einem Hebel (39 bis 42) versehen sind, der jeweils in der abgelenkten Bahn einer Geldstückart in der Weise angeordnet ist, dass der Fall eines Geldstückes auf einen der Hebel die fest mit diesem Hebel verbundene Wippe und alle davor befindlichen Wippen betätigt und wenigstens eine Kugel freisetzt, und dass ein zweiter, geneigter Kanal (28 ; 142 ; 166) zur Aufnahme der freigesetzten Kugeln vorgesehen ist und einen beweglichen, nach dem vorgegebenen Betrag verstellbaren Anschlag (50; 144 ; 167) aufweist, and welchem sich die Kugeln (44) ansammeln, sowie ein seitliches Loch (61 ; 146), dem gegenüber ein in dieses Loch eingreifbarer Finger (62 ; 164) angeordnet ist, der seinerseits mit einem Hebel (64 ; 157) zusammenarbeitet, welcher um einen mittleren Punkt auf einer Achse (68 ; 158) schwenkbar ist, die sich gegen eine elastische Kraft verschieben kann, wobei das andere Ende dieses Hebels (64 ; 157) mit der Auszieheinrichtung (6) zusammenarbeitet und dieser Hebel (64 ; 157) ferner ein Element (77; 165) zur Betätigung des Schwenkriegels (79 153) trägt, und alles in der Weise, dass, wenn dieser Finger (62 ; 164) auf keine Kugel trifft, der Hebel (64 ; 157) um seinen mittleren Punkt (68 ; 158) verschwenkt, welcher unbeweglich bleibt, und den Finger (62 ; 164) zurückstösst, während, wenn der Finger auf eine Kugel trifft, der Hebel (64 ; 157) um diesen Finger verschwenkt unter Verschiebung seiner mittleren Schwenkachse in eine Lage, in welcher der Schwenkriegel (79 ; 153) eine Stellung zur Freigabe der Auszieheinrichtung (6, 15) einnimmt.

2. Ausgabevorrichtung nach Anspruch 1, dadurch gekennzeichnet, dass die Auszieheinrichtung eine Zugstange (6) mit einem Anschlag (82) aufweist, welcher von dem Schwenkriegel (79) in Ruhestellung dieses Riegels festgehalten wird, sowie einen Abschnitt in Nockenform (76), welcher mit dem anderen Ende des Hebels (64) zusammenarbeitet, um diesen verschwenken zu lassen, sobald man an der Zugstange (6) zieht, wobei dieser Hebel (64) schwenkbar auf einem beweglichen Zwischenträger (69) gelagert ist, welcher unmittelbar auf den Schwenkriegel (79) wirkt, um ihn in die Freigabestellung für die Auszieheinrichtung schwenken zu lassen.

3. Ausgabevorrichtung nach Anspruch 1 oder 2, dadurch gekennzeichnet, dass der zweite Kanal (28) kreisförmig ist und dass die Auszieheinrichtung (6) kinematisch mit einem ersten Dreharm (51) verbunden ist, welcher diesen Anschlag (50) trägt, um die freigesetzten Kugeln in den ersten Kanal (25) anzuheben und zurückzuführen, wobei ein Verbindungskanal (29) den ersten Kanal mit dem zweiten Kanal verbindet.

4. Ausgabevorrichtung nach Anspruch 1, dadurch gekennzeichnet, dass diese Wippen (31 bis 34) jede eine nach unten offene Nut (38) aufweisen, welchen in Längsrichtung in und über dem ersten Kanal (25) aufeinander ausgerichtet sind und in welchen die Kugeln frei eintreten und seitlich von dieser Nut im ersten Kanal gehalten werden, dass ferner ein Abführungskanal (26) vorgesehen ist, welcher seitlich und vertikal gegenüber dem ersten Kanal verschoben angeordnet ist und parallel unterhalb der Nuten in der Weise verläuft, dass die Schwenkung einer Wippe die Öffnung ihrer Nut gegenüber dem Abführungskanal bewirkt und damit ermöglicht, dass die in der Nut dieser Wippe gehaltenen Kugeln freigesetzt werden, in den Abführungskanal fallen und von da in den zweiten Kanal gelangen.

5. Ausgabevorrichtung nach Anspruch 4, dadurch gekennzeichnet, dass jede Wippe (31 bis 34), mit Ausnahme der ersten (31), einen Teil aufweist, welcher unter die davor befindliche Wippe eingreift.

6. Ausgabevorrichtung nach Anspruch 2 zur Ausgabe von flachen, gestapelten Gegenständen, dadurch gekennzeichnet, dass die Auszieheinrichtung einen vertikalen Arm (11 ; 128, 129) aufweist, welcher kinematisch mit der Zugstange (6) verbunden ist und auf welchem verschiebbar, jedoch drehfest ein erster Radialarm (15 ; 131) mit wenigstens einer Auflagerolle (16 ; 132, 133) sitzt, die auf dem Gegenstandsstapel aufliegt, und dass dieser Radialarm seinerseits an seinem Ende mit einem zweiten Arm (17; 134) mit angespitztem Ende versehen ist, welches in der Weise auf dem Gegenstandsstapel aufliegt, dass eine Drehung des Hauptradialarmes durch dessen schrägen, spitzen Arm den auf dem Stapel befindlichen Gegenstand verschiebt.

7. Ausgabevorrichtung nach Anspruch 2, dadurch gekennzeichnet, dass die Zugstange (6) einen gezahnten Abschnitt (123) zwischen ihrem Ende und einer Ausnehmung (124) aufweist, welcher mit einer frei um eine horizontale, feste Achse über diesem gezahnten Abschnitt schwenkbar aufgehängte Klinke (125) in der Weise zusammenarbeitet, dass eine Hin- und Herbewegung der Zugstange so lange verhindert wird, wie diese Klinke nicht wieder in ihre vertikale Stellung entweder nach dem Ende der Zugstange oder in diese Ausnehmung zurückgefallen ist, so dass zwei aufeinanderfolgende Auszüge ohne Rückkehr an den Ausgangspunkt unmöglich sind.

8. Ausgabevorrichtung nach Anspruch 6, dadurch gekennzeichnet, dass der vertikale Arm aus zwei Schienen (128,129) besteht, zwischen denen sich ein Schlitten (130) verschiebt, an welchem dieser erste Radialarm (131) drehfest an dem Vertikalarm sitzt, und dass der zweite Arm (134) an dem ersten Arm in der Weise angeordnet ist, dass er sowohl vertikal als auch horizontal verschwenken kann.

9. Ausgabevorrichtung nach Anspruch 1 oder 2, dadurch gekennzeichnet, dass der zweite, geradlinige Kanal (142) sich auf einem um eine horizontale Achse (141) schwenkbar gelagerten Teil befindet, welcher kinematisch mit der Auszieheinrichtung in der Weise verbunden ist, dass er während des Ausziehens verschwenkt und der zweite Kanal sich auf die Höhe des ersten Kanals (138) verschiebt.

10. Ausgabevorrichtung nach Anspruch 9, dadurch gekennzeichnet, dass der erste Kanal begrenzt ist durch eine vertikale Wand und durch eine in Richtung auf diese vertikale Wand geneigte Ebene und dass der zweite Kanal begrenzt ist durch eine Vertikalfläche neben der hohen Seite der geneigten Ebene des ersten Kanals und durch eine in Richtung auf diese vertikale Fläche geneigte Ebene in der Weise, dass, wenn sich der zweite Kanal in Höhe des ersten Kanals befindet, die Kugeln seitlich aus dem zweiten Kanal in den ersten Kanal rollen.

11. Ausgabevorrichtung nach Anspruch 1, dadurch gekennzeichnet, dass die Auszieheinrichtung aus einer Zugstange (6) mit einem Klotz (149) mit einer Ausnehmung (150) besteht, welche ihm ein Ausweichen vor dem Schwenkriegel (153) in Ruhestellung dieses Riegels ermöglicht, und mit einem nockenförmigen Teil (151), welcher mit dem einen Ende dieses Hebels (157) zusammenarbeitet, wobei dieser Hebel (157) mit einem mittleren Finger (165) nahe seines anderen Endes versehen ist, welcher den Schwenkriegel (153) schwenken lässt, wenn er (157) um seinen mittleren Punkt (158) schwenkt und den Schwenkriegel in die Bahn dieses Klotzes (151) bringt.

12. Ausgabevorrichtung nach Anspruch 1, 2 oder 11, dadurch gekennzeichnet, dass dieser Anschlag (167) sich an einem Schlitten (168) befindet, welcher kinematisch mit der Auszieheinrichtung (6, 15) verbunden ist und sich längs einer Führung (169) verschiebt, um die Kugeln auf die Höhe eines Verbindungskanals (178) anzuheben, der in den ersten Kanal (25) mündet, und dass ein einstellbarer Anschlag (170) vorgesehen ist, um die Ruhelage des Schlittens (168), d. h. den einzunehmenden Betrag, zu bestimmen.
